# FASCICULE DE BREVET EUROPEEN

(11) **EP 1 041 217 B1**
(45) Date de publication et mention de la délivrance du brevet: **11.05.2005**
(21) Numéro de dépôt: 00470004.3
(22) Date de dépôt: 17.03.2000
(51) Int. Cl.: E04D 13/04, E03F 5/04

(54) **Dispositif d'évacuation des eaux pluviales à débit régulé**
Vorrichtung zum Abführen des Regenwassers mit reguliertem Durchfluss
Device for draining rainwater with flow control

(30) Priorité: 01.04.1999 FR 9904352
(43) Date de publication de la demande: 04.10.2000
(73) Titulaire: SAINT-GOBAIN PAM, 54000 Nancy (FR)
(72) Inventeur: Barbe, Pierre, 54200 Bicqueley (FR); Bialek, Jean-Pierre, 77400 Lagny/Marne (FR); Renard, Serge, 54700 Pont-a-Mousson (FR)
(74) Mandataire: Puit, Thierry

(56) Documents cités:
- FR-A- 2 031 257
- FR-A- 2 747 144
- GB-A- 2 269 402
- US-A- 1 469 303
- US-A- 4 112 691

## Description

La présente invention concerne un dispositif d'évacuation des eaux pluviales des surfaces de toitures en terrasse des bâtiments et, plus particulièrement, un dispositif d'évacuation à écoulement fermé ou siphoïde.

L'écoulement siphoïde est caractérisé par l'absence d'entraînement d'air dans le courant d'eau qui traverse la conduite ; l'eau occupe la totalité de sa section, d'où un débit maximum.

On connaît, par la demande de brevet allemand DE-2725468, une installation d'évacuation des eaux pluviales d'une toiture équipée de dispositifs de ce type. Chacun d'eux est constitué par un tuyau d'évacuation vertical dont l'extrémité supérieure est assemblée coaxialement avec un bac dont la section est supérieure à celle de l'orifice d'entrée du tuyau d'évacuation. Le bord supérieur du bac vient en affleurement avec le niveau de la terrasse. A une certaine distance au-dessus de l'orifice du tuyau d'évacuation et plus bas que le bord supérieur du bac est fixé un couvercle, de section supérieure à celle de l'orifice mais inférieure à celle du bac ; ce couvercle que l'on peut appeler aussi dispositif anti-vortex, a pour fonction d'empêcher l'entrée de l'air dans le tuyau d'évacuation et, par suite, la formation d'un tourbillon d'air lorsque le niveau de l'eau dans le bac se trouve au-dessus du couvercle, de sorte que l'écoulement dans le tuyau est un écoulement siphoide ou fermé. Tous ces conduits d'évacuation verticaux sont raccordés par leur extrémité inférieure à un collecteur, à peu près horizontal, destiné à conduire les eaux pluviales vers un réseau d'assainissement ou des égouts.

Les toitures en terrasse sont entourées d'un muret en forme de rebord destiné à retenir l'eau en cas de fortes pluies et d'éviter ainsi son ruissellement sur la façade du bâtiment.

Selon le document allemand DE-2725468, l'installation d'évacuation des eaux pluviales est complétée par au moins un dispositif du même type que ceux décrits précédemment, mais présentant la particularité d'être muni d'un rebord en forme de cylindre creux de diamètre extérieur légèrement inférieur au diamètre intérieur de l'extrémité supérieure du bac de manière à venir s'y emboîter. La hauteur dépassant de ce rebord est légèrement inférieure à la hauteur d'eau admissible sur le toit, celle-ci étant déterminée par la résistance mécanique de la charpente ou de la dalle qui le supporte. Ce dispositif d'évacuation, destiné à servir de trop-plein est relié, par son extrémité inférieure, à une conduite spécifique pour diriger son contenu éventuel vers un caniveau à la base de l'immeuble.

La plupart du temps, lors de pluies faibles, le trop-plein reste inutilisé et les eaux pluviales recueillies par la toiture s'évacuent par les dispositifs affleurant la surface du toit : à faible débit tout d'abord, avec entraînement d'air, tant que le niveau d'eau dans le bac n'a pas atteint le couvercle puis, si les pluies augmentent ou persistent, lorsque la hauteur de l'eau dans le bac est plus importante et que celle-ci submerge le couvercle, sans entraînement d'air et écoulement fermé ou siphoïde. Le débit dans les conduites augmente en conséquence. Dans de telles circonstances, le niveau d'eau sur la toiture reste inférieur à la hauteur du rebord du dispositif d'évacuation utilisé en trop-plein.

Dans d'autres cas, plus exceptionnels, par exemple, lors de pluies d'orages particulièrement violents tous les dispositifs d'évacuation affleurants fonctionnent très rapidement en écoulement fermé et, malgré le débit important dans les conduites, le niveau de l'eau augmente très vite sur le toit. Lorsqu'il atteint une hauteur supérieure à la hauteur du rebord du dispositif formant trop-plein, l'excédent d'eau est évacué par celui-ci vers le bas de l'immeuble et le niveau d'eau sur le toit reste constant au plus fort des pluies. Cependant, le débit de chaque dispositif d'évacuation affleurant est maximum et la somme de ces débits peut créer une surcharge au niveau du collecteur principal.

Néanmoins, la masse d'eau retenue momentanément sur le toit reste inférieure à une masse critique préalablement définie en fonction de la résistance mécanique de la charpente ou de la dalle.

Ce genre d'immeubles recouverts par des toits en terrasse a tendance à se multiplier, notamment dans certaines zones d'activités commerciales ou industrielles, et le volume de l'eau drainé par tous ces toits en terrasse tend à augmenter considérablement. Si bien que, lors de pluies très importantes, voire exceptionnelles, qui tombent en très peu de temps, les canalisations d'assainissement ne peuvent plus évacuer une quantité d'eau aussi importante dans un temps aussi court.

Pour remédier à ces difficultés, des architectes font parfois enterrer, au pied de ces immeubles, des citernes de grande capacité dans lesquelles aboutissent les tuyaux d'évacuation des dispositifs installés sur les toitures. Ces citernes que l'on qualifiera de « citernes-tampons » sont également reliées, en aval, aux canalisations d'assainissement ou aux égouts du service public.

Lors de pluies exceptionnellement abondantes, pendant lesquelles beaucoup d'eau tombe en très peu de temps, les eaux pluviales drainées de la toiture sont stockées dans ces citernes et, dès que possible, lorsque les égouts sont libérés, après un orage par exemple, ces citernes sont vidées, à un débit raisonnable, dans les canalisations ou les égouts du service public où cette eau peut s'écouler librement, sans créer de surcharge.

Cependant, la réalisation de telles citernes-tampons, le plus souvent enterrées, entraîne des travaux importants, très onéreux et la place n'est pas toujours disponible pour les installer.

La présente invention a pour but de remédier à ces inconvénients en proposant un dispositif d'évacuation des eaux pluviales, à écoulement siphoïde ou fermé, qui puisse évacuer l'eau des toits en terrasse, en régulant le débit d'écoulement de l'eau afin de ne pas surcharger les canalisations collectives lors de pluies exceptionnelles, tout en évitant la construction de citernes-tampons.

Le principe de l'invention est de réaliser un dispositif d'évacuation des eaux pluviales à un débit prédéterminé et constant correspondant à un très faible niveau d'eau sur la toiture jusqu'à atteindre, dans le cas d'orages par exemple, un niveau critique sur ladite toiture qui entraîne la submersion dudit dispositif et l'évacuation à fort débit, notamment en écoulement fermé, de l'eau excédentaire sur la toiture. En deçà de ce niveau critique, déterminé par la hauteur d'eau maximale admissible sur la toiture, le débit d'évacuation devient à nouveau prédéterminé et constant jusqu'à épuisement de l'eau retenue. De cette façon, l'eau d'un orage qui sera tombée en quelques dizaines de minutes pourra s'éliminer, à un débit modéré, en plusieurs heures sans surcharger les égouts.

A cette fin, l'invention concerne un dispositif d'évacuation des eaux pluviales de la surface d'une toiture en terrasse de bâtiment comportant un tuyau d'évacuation vertical dont l'extrémité supérieure est assemblée coaxialement avec le fond d'un bac collecteur de section supérieure à celle de l'orifice d'entrée du tuyau d'évacuation et dont le bord supérieur est placé plus haut que ledit orifice, un dispositif anti-vortex de section intermédiaire entre celle du tuyau d'évacuation et celle du bac collecteur et de hauteur inférieure à la profondeur du bac, un garde-grève à chapeau de forme bombée, caractérisé en ce que le chapeau se prolonge à l'intérieur par une partie à peu près cylindrique coaxiale au corps du garde-grève, plus longue que la hauteur du chapeau, destinée à s'emboîter à l'intérieur du bac collecteur de telle façon que le bord inférieur du chapeau repose sur le bord supérieur du bac collecteur ou à son niveau.

Le dispositif d'évacuation selon l'invention peut, de plus, présenter une ou plusieurs des caractéristiques suivantes :
■ le chapeau du garde-grève est pourvu de lamelles radiales sur toute sa périphérie délimitant des ouvertures longues et étroites et sa partie supérieure est faiblement bombée,
■ les ouvertures longues et étroites du chapeau en couvrent à peu près toute la hauteur,
■ la partie supérieure faiblement bombée du chapeau est pourvue de larges ouvertures radiales disposées selon trois couronnes concentriques,
■ la surface totale des ouvertures du chapeau du garde-grève est très supérieure à la surface de la section de l'orifice d'entrée du tuyau d'évacuation,
■ le corps du garde-grève est muni, dans sa partie supérieure et sur toute sa périphérie, d'ouvertures verticales à peu près rectangulaires,
■ les ouvertures verticales à peu près rectangulaires du corps du garde-grève sont réalisées sur deux niveaux suivant deux lignes circonférentielles parallèles,
■ chacune des ouvertures verticales à peu près rectangulaires du niveau le plus élevé débouche, vers le haut, sur chacune des ouvertures radiales de l'une des couronnes concentriques du chapeau, plus particulièrement sur celle de plus grand diamètre,
■ les ouvertures verticales du niveau le plus élevé déterminent, lorsque le garde-grève est installé sur le bac collecteur, la hauteur d'eau maximale retenue sur le toit,
■ l'axe médian qui traverse deux ouvertures à peu près rectangulaires, diamétralement opposées, du niveau le plus bas, est dans le plan de la toiture lorsque le garde-grève est en place sur le bac collecteur,
■ le bord supérieur du bac collecteur est plus bas que le plan de la toiture,
■ le bac collecteur est installé dans une cavité de plus grand diamètre que celui du chapeau du garde-grève,
■ la cavité a une profondeur telle que, le garde-grève étant installé sur le bac collecteur et reposant sur le fond de ladite cavité, la base des ouvertures verticales les plus élevées du corps du garde-grève corresponde au niveau maximum de l'eau à retenir sur la toiture,
■ le rapport de la surface totale des ouvertures verticales les plus basses du corps du garde-grève à la surface de la section de l'orifice d'entrée du tuyau d'évacuation est sensiblement équivalent à 1,
■ l'étanchéité entre le bord supérieur du bac collecteur et le corps du garde-grève est assurée par un joint, de préférence un joint torique,
■ la partie inférieure du corps du garde-grève présente une légère conicité vers l'intérieur.

D'autres caractéristiques et avantages de l'invention apparaîtront au cours de la description qui va suivre, illustrée par les dessins joints dans lesquels :
■ La figure 1 montre, en coupe transversale partielle, un dispositif d'évacuation des eaux pluviales suivant l'invention installé sur une toiture de bâtiment,
■ la figure 2 montre, en coupe diamétrale, un garde-grève selon l'invention,
■ la figure 3 montre le chapeau du garde-grève.

L'exemple d'exécution de la figure 1 représente un dispositif d'évacuation des eaux pluviales selon l'invention installé dans une ouverture 1 pratiquée dans une dalle de toiture T.

Ce dispositif comporte un tuyau d'évacuation 2 vertical surmonté d'un bac collecteur 3 dont le bord supérieur 4 repose au fond d'une cavité 5 ménagée dans l'épaisseur de la dalle de toiture T et entourant largement l'ouverture 1.

Le bac collecteur 3 présente une section supérieure à celle de l'orifice d'entrée 6 du tuyau d'évacuation 2.

Un dispositif anti-vortex 7, connu de l'état de la technique, dont la section est intermédiaire entre celle du tuyau d'évacuation 2 et celle du bac collecteur 3 et dont la hauteur est inférieure à la profondeur dudit bac collecteur, est fixé ou simplement posé au fond du bac sur l'orifice d'entrée du tuyau d'évacuation 2.

Un garde-grève 8, formé par un chapeau 9 bombé qui se prolonge à l'intérieur par une partie à peu près cylindrique ou corps 10 du garde-grève coiffe le bac collecteur 3 en venant s'emboîter, par la base du corps 10, dans ledit bac collecteur 3 écrasant radialement un joint 11, de préférence torique, dont est pourvu le bord supérieur 4 du bac collecteur afin de réaliser l'étanchéité entre le corps 10 et le bac collecteur 3 ainsi que le maintien mécanique du garde-grève 8 sur le bac collecteur 3. La partie inférieure du chapeau 9 du garde-grève 8 vient alors reposer sur le fond de la cavité 5.

Tous les éléments constituant le dispositif d'évacuation tels que le tuyau d'évacuation 2, le bac collecteur 3, le dispositif anti-vortex 7 et le garde-grève 8 sont assemblés coaxialement suivant un axe A-A'.

La figure 2 représente un garde-grève 8 en coupe diamétrale selon l'invention. Ce dessin montre partiellement les deux éléments constituant le garde-grève : le chapeau 9 et le corps 10.

Le chapeau 9 est bombé et il est formé, sur à peu près toute sa hauteur, par des lamelles radiales 12 qui délimitent entre elles des ouvertures radiales 13 longues et étroites. A sa partie inférieure, une bordure pleine 15 maintient les extrémités inférieures des lamelles 12 sur une circonférence en les empêchant de se décaler l'une par rapport à l'autre.

La partie supérieure du chapeau 9, à peu près plate, comme le montre la figure 3, est munie d'ouvertures radiales disposées suivant trois couronnes concentriques : en partant du centre, la première couronne porte des ouvertures 17, la seconde porte des ouvertures 16 et la troisième des ouvertures 14.

Le corps 10 du garde-grève 8 est muni d'ouvertures verticales sur deux niveaux. Les ouvertures 18 les plus hautes sont réalisées en créneaux et chacune d'elles s'ouvre vers le haut sur chacune des ouvertures 14 du chapeau. Elles font ainsi communiquer la partie supérieure externe du chapeau 9 par les ouvertures 14 à la fois avec l'intérieur du chapeau, c'est-à-dire avec le volume compris entre le chapeau et le haut du corps 10, et aussi avec l'intérieur du corps 10. La hauteur de ces ouvertures 18, notamment la position de leur partie inférieure, détermine, lorsque le garde-grève 8 est installé sur le bac collecteur 3, un niveau de trop plein et, par là, la hauteur maximale d'eau retenue sur la toiture T (figure 1).

Des ouvertures 19 à peu près rectangulaires sont ménagées sur toute la périphérie du corps 10, à un niveau inférieur à celui des ouvertures 18. Le haut de ces ouvertures 19 est sensiblement situé à mi-hauteur du chapeau 9 et la somme de leurs sections de passage est sensiblement équivalente à la section de passage du tuyau d'évacuation 2.

D'autre part, lorsque le garde-grève 8 est installé sur le bac collecteur 3, un axe B-B' médian qui traverse deux ouvertures 19 diamétralement opposées passe par le plan P de la toiture T.

Le corps 10 du garde-grève présente une légère conicité dirigée vers l'intérieur ainsi qu'un chanfrein périphérique externe à son extrémité inférieure pour faciliter son introduction au niveau du joint 11 dans le bac collecteur 3.

### Fonctionnement du dispositif d'évacuation des eaux pluviales :

Comme représenté sur la figure 1, le dispositif est installé sur une toiture T.

La pluie qui tombe sur la toiture T s'écoule d'abord dans la cavité 5 jusqu'à submerger la bordure pleine 15 qui a aussi pour fonction de retenir dans la cavité 5 les détritus granulaires tels que le sable. L'eau traverse ensuite les ouvertures 13 formées par les lamelles 12 du chapeau 9 et vient remplir la cavité 5 jusqu'au niveau inférieur des ouvertures 19, le joint 11 empêchant une fuite vers le bac collecteur 3. D'éventuelles feuilles mortes sont retenues par les lamelles 12.

La pluie persistant, l'eau va ensuite franchir les ouvertures 19 pour s'écouler dans le bac collecteur 3 puis, par le dispositif anti-vortex 7, vers le tuyau d'évacuation 2.

A ce stade de fonctionnement, le niveau d'eau sur la toiture est quasiment nul et de l'air est entraîné dans le tuyau d'évacuation ; la cavité 5 est remplie.

Si la pluie devient plus forte, les ouvertures 19 sont saturées et assurent un débit limite et constant d'évacuation de l'eau. Les sections des ouvertures 19 sont telles que l'écoulement dans le tuyau d'évacuation 2 n'est pas fermé ou siphoide, c'est-à-dire qu'il y a encore entraînement d'air. Ce débit reste constant et la hauteur d'eau sur la toiture T peut augmenter jusqu'à atteindre un maximum C-C' prédéterminé qui correspond à la partie basse des ouvertures 18 en créneaux du garde-grève 8.

Au delà de cette limite, le chapeau du garde-grève est submergé, l'eau passe alors par toutes les ouvertures 14, 18, 16 et 17, le débit d'eau augmente et l'écoulement devient, dans le tuyau d'évacuation 2, siphoïde ou fermé, c'est-à-dire sans entraînement d'air. Le débit est alors maximum..

Il est bien entendu que le nombre de dispositifs d'évacuation doit être proportionné en fonction de la surface de la toiture T et aussi en fonction des précipitations locales.

Le plus souvent, la hauteur de l'eau n'atteindra pas le niveau C-C' et s'écoulera à un débit constant acceptable par le dimensionnement du réseau public, qu'il s'agisse de pluies faibles et persistantes ou de pluies d'orages qui produisent une quantité d'eau importante en très peu de temps. Dans ce dernier cas, la toiture, ainsi équipée, fait office de bac de rétention qui se vide en différé par rapport aux précipitations.

## Revendications

1. Dispositif d'évacuation des eaux pluviales de la surface d'une toiture (T) en terrasse de bâtiment comportant un tuyau d'évacuation (2) vertical dont l'extrémité supérieure est assemblée coaxialement avec le fond d'un bac collecteur (3) de section supérieure à celle de l'orifice d'entrée (6) du tuyau d'évacuation (2) et dont le bord supérieur (4) est placé plus haut que ledit orifice, un dispositif anti-vortex (7) de section intermédiaire entre celle du tuyau d'évacuation (2) et celle du bac collecteur (3) et de hauteur inférieure à la profondeur du bac (3), un garde-grève (8) à chapeau (9) de forme bombée, ledit chapeau étant formé de lamelles radiales (12) maintenues en leur partie inférieure par une bordure périphérique (15) et qui délimitent des ouvertures (13) longues et étroites s'étendant sur à peu près toute la hauteur dudit chapeau, ledit chapeau (9) se prolongeant à l'intérieur par une partie à peu près cylindrique coaxiale ou corps (10) du garde-grève plus longue que la hauteur du chapeau (9), destinée à s'emboîter à l'intérieur du bac collecteur (3) de telle façon que le bord inférieur du chapeau (9) repose sur le bord supérieur (4) du bac collecteur (3) ou à son niveau, **caractérisé en ce que** la partie supérieure du chapeau (9) est pourvue de larges ouvertures radiales (14, 16, 17) disposées selon trois couronnes concentriques, la surface totale des ouvertures (13, 14, 16, 17) du chapeau (9) étant très supérieure à la surface de la section de l'orifice d'entrée (6) du tuyau d'évacuation (2) et **en ce que** le corps (10) du garde-grève (8) est muni, dans sa partie supérieure et sur toute sa périphérie, d'ouvertures verticales (18, 19) à peu près rectangulaires réalisées sur deux niveaux suivant deux lignes circonférentielles parallèles.

2. Dispositif selon la revendication 1, **caractérisé en ce que** chacune des ouvertures verticales (18) à peu près rectangulaires du niveau le plus élevé débouche vers le haut sur chacune des ouvertures (14) radiales de l'une des couronnes concentriques du chapeau (9), plus particulièrement sur celle de plus grand diamètre.

3. Dispositif selon l'une des revendications 1 ou 2, **caractérisé en ce que** les ouvertures verticales (18) du niveau le plus élevé déterminent la hauteur maximale d'eau retenue sur le toit (T).

4. Dispositif selon l'une quelconque des revendications 1 à 3, **caractérisé en ce qu'**un axe médian (B-B') qui traverse deux ouvertures verticales (19) à peu près rectangulaires diamétralement opposées du niveau le plus bas est dans le plan (P) de la toiture (T).

5. Dispositif selon l'une quelconque des revendications 1 à 4, **caractérisé en ce que** le bac collecteur (3) est installé dans une cavité (5) de plus grand diamètre que le chapeau (9) du garde-grève (8) et que son bord supérieur (4) est plus bas que le plan (P) de la toiture (T).

6. Dispositif selon l'une quelconque des revendications 1 à 5, **caractérisé en ce que** la cavité (5) a une profondeur telle que, le garde-grève (8) étant installé sur le bac collecteur (3) et reposant sur le fond de ladite cavité, la base des ouvertures verticales (18) les plus élevées du corps (10) du garde-grève (8) corresponde au niveau maximum (C-C') de l'eau à retenir sur la toiture (T).

7. Dispositif selon l'une quelconque des revendications 1 à 6, **caractérisé en ce que** le rapport de la surface totale des ouvertures verticales (19) les plus basses du corps (10) du garde-grève (8) à la surface de la section de l'orifice d'entrée (6) du tuyau d'évacuation (2) est sensiblement équivalent à 1.

## Patentansprüche

1. Vorrichtung zum Ableiten von Regenwasser von der Oberfläche eines Gebäude-Flachdaches (T) mit einem senkrechten Ableitrohr (2), dessen oberes Ende koaxial mit dem Boden eines Auffangbehälters (3) verbunden ist, der einen größeren Querschnitt aufweist als die Eingangsöffnung (6) des Ableitrohres (2), und dessen oberer Rand (4) höher angeordnet ist als diese Öffnung, mit einer wirbelverhindernden Vorrichtung (7), mit einem Querschnitt, der zwischen demjenigen des Ableitrohres (2) und demjenigen des Auffangbehälters (3) liegt und deren Höhe geringer ist als die Tiefe des Behälters (3), mit einer Regulierungseinrichtung (8) mit einer gewölbten Abdeckung (9), wobei die Abdeckung von radialen Lamellen (12) gebildet wird, die in ihrem unteren Bereich durch eine Umfangsrandleiste (15) gehalten werden und lange gerade Öffnungen (13) begrenzen, die über etwa die ganze Höhe der Abdeckung verlaufen, wobei die Abdeckung (9) im Inneren durch einen in etwa zylindrischen koaxialen Bereich oder Körper (10) der Regulierungseinrichtung verlängert wird, der länger ist als die Höhe der Abdeckung (9) und dazu bestimmt ist, sich so im Inneren des Auffangbehälters (3) einzufügen, dass der untere Rand der Abdeckung (9) auf dem oberen Rand (4) des Auffangbehälters (3) oder in seiner Höhe aufliegt, **dadurch gekennzeichnet, dass** der obere Bereich der Abdeckung (9) mit breiten radialen Öffnungen (14, 16, 17) versehen ist, die in drei konzentrischen Kränzen angeordnet sind, wobei die Gesamtfläche der Öffnungen (13, 14, 16, 17) der Abdeckung (9) sehr viel größer ist, als die Fläche des Querschnitts der Eingangsöffnung (6) des Ableitrohres (2), und dass der Körper (10) der Regulierungseinrichtung (8) in seinem oberen Bereich und auf seinem gesamten Umfang mit in etwa rechteckigen senkrechten Öffnungen (18, 19) versehen ist, die auf zwei Höhen gemäß zwei parallelen Umfangslinien ausgebildet sind.

2. Vorrichtung nach Anspruch 1, **dadurch gekennzeichnet, dass** jede der oberen, in etwa rechteckigen senkrechten Öffnungen (18) nach oben in jede der radialen Öffnungen (14) eines der konzentrischen Kränze der Abdeckung (9) mündet, insbesondere von demjenigen mit dem größten Durchmesser.

3. Vorrichtung nach einem der Ansprüche 1 oder 2, **dadurch gekennzeichnet, dass** die oberen, senkrechten Öffnungen (18) die maximale Höhe des auf dem Dach (T) zurückgehaltenen Wassers bestimmen.

4. Vorrichtung nach einem der Ansprüche 1 bis 3, **dadurch gekennzeichnet, dass** eine Mittelachse (B-B'), die zwei einander diametral gegenüberliegende, untere, in etwa rechteckige senkrechte Öffnungen (19) durchquert, in der Ebene (P) des Daches (T) liegt.

5. Vorrichtung nach einem der Ansprüche 1 bis 4, **dadurch gekennzeichnet, dass** der Auffangbehälter (3) in einem Hohlraum (5) angeordnet ist, der einen größeren Querschnitt aufweist als die Abdeckung (9) der Regulierungseinrichtung (8) und dass sein oberer Rand (4) niedriger ist als die Ebene (P) des Daches (T).

6. Vorrichtung nach einem der Ansprüche 1 bis 5, **dadurch gekennzeichnet, dass** der Hohlraum (5), wenn die Regulierungseinrichtung (8) auf dem Auffangbehälter (3) angeordnet ist und am Boden dieses Hohlraumes aufliegt, eine solche Tiefe aufweist, dass die Basis der oberen, senkrechten Öffnungen (18) des Körpers (10) der Regulierungseinrichtung (8) der maximalen Höhe (C-C') des auf dem Dach (T) zurückzuhaltenden Wassers entspricht.

7. Vorrichtung nach einem der Ansprüche 1 bis 6, **dadurch gekennzeichnet, dass** das Verhältnis der Gesamtfläche der unteren, senkrechten Öffnungen (19) des körpers (10) der Regulierungseinrichtung (8) zur Querschnittsfläche der Eingangsöffnung (6) des Ableitrohres (2) im Wesentlichen gleich 1 ist.

## Claims

1. Drainage device for rainwater on the surface of a flat roof (T) of a building comprising a vertical discharge pipe (2) of which the upper end is assembled coaxially with the base of a collector tray (3) with a cross-section greater than that of the inlet (6) of the discharge pipe (2) and of which the upper edge (4) is placed higher than said inlet, an anti-vortex device (7) of greater cross-section than that of the discharge pipe (2) and smaller cross-section than that of the collector tray (3) and of lower height than the depth of the tray (3), an anti-vortex assembly (8) with a dome-shaped cap (9), said cap being formed by radial vanes (12) supported on their lower part by a peripheral edge (15) and which define long, narrow openings (13) extending along approximately the entire height of the cap, said cap (9) extending toward the interior with an approximately cylindrical coaxial part or body (10) of the anti-vortex assembly which is longer than the height of the cap (9), designed to be housed in the interior of the collector tray (3) such that the lower edge of the cap (9) rests on the upper edge (4) of the collector tray (3) or level with it, **characterised in that** the upper part of the cap (9) is provided with wide radial openings (14, 16, 17) arranged according to three concentric crowns, the total surface area of the openings (13, 14, 16, 17) of the cap (9) being much greater than the surface area of the cross-section of the inlet 6) of the discharge pipe (2) and **in that** the body (10) of the anti-vortex assembly (8) is equipped in its upper part and on its entire periphery, with approximately rectangular vertical openings (18, 19) made on two levels according to two parallel circumferential lines.

2. Device according to claim 1, **characterised in that** each of the approximately rectangular vertical openings (18) on the highest level opens out toward the top on each of the radial openings (14) of one of the concentric crowns of the cap (9), more particularly on the one of larger diameter.

3. Device according to either claim 1 or 2, **characterised in that** the vertical openings (18) on the highest level determine the maximum height of water retained on the roof (T).

4. Device according to any of claims 1 to 3, **characterised in that** a median axis (B-B') which crosses two diametrically opposing, approximately rectangular vertical openings (19) of the lowest level is in the plane (P) of the roof (T).

5. Device according to any of claims 1 to 4, **characterised in that** the collector tray (3) is fitted in a cavity (5) of larger diameter than the cap (9) of the anti-vortex assembly (8) and that its upper edge (4) is lower than the plane (P) of the roof (T).

6. Device according to any of claims 1 to 5, **characterised in that** the cavity (5) has a depth such that, the anti-vortex assembly (8) being installed on the collector tray (3) and resting on the base of said cavity, the base of the highest vertical openings (18) of the body (10) of the anti-vortex assembly (8) corresponds to the maximum level (C-C') of water to be retained on the roof (T).

7. Device according to any of claims 1 to 6, **characterised in that** the ratio of the total surface area of the lowest vertical openings (19) of the body (10) of the anti-vortex assembly (8) to the surface area of the cross-section of the inlet (6) of the discharge pipe (2) is substantially equivalent to 1.
